# EUROPÄISCHE PATENTSCHRIFT

(11) **EP 1 071 839 B1**
(45) Veröffentlichungstag und Bekanntmachung des Hinweises auf die Patenterteilung: **17.07.2002**
(21) Anmeldenummer: 00912470.2
(22) Anmeldetag: 16.02.2000
(51) Int. Cl.: D04B 21/16

(54) **SCHWIMMFÄHIGES TEXTILES FLÄCHENGEBILDE**
FLOATING FLAT TEXTILE STRUCTURE
STRUCTURE PLANE TEXTILE FLOTTANTE

(30) Priorität: 16.02.1999 DE 19906337; 16.02.1999 DE 19906336
(43) Veröffentlichungstag der Anmeldung: 31.01.2001
(73) Patentinhaber: Manfred Huck GmbH & Co. KG, Netz- und Seilfabrik, 35641 Asslar-Berghausen (DE)
(72) Erfinder: ARNOLD, Rolf, D-01257 Dresden (DE)
(74) Vertreter: Müller, Eckhard, Dr.
(86) Internationale Anmeldenummer: EP0001274
(87) Internationale Veröffentlichungsnummer: WO0049214

(56) Entgegenhaltungen:
- EP-A- 0 448 714
- DE-A- 19 654 031
- FR-A- 2 555 724
- GB-A- 2 042 003

## Beschreibung

Die Erfindung betrifft ein schwimmfähiges textiles Flächengebilde gemäß dem Oberbegriff des Anspruches 1 sowie Luftpolsterseile für ein solches Flächengebilde.

Derartige Flächengebilde können bevorzugt als schwimmende textile Pflanzeninseln eingesetzt werden, wie diese in der DE 196 54 031 A1 beschrieben sind. Weitere Anwendungsgebiete ergeben sich als künstliche Inseln für Wasservögel, beispielsweise im Bereich von Baggerseen. Hierfür ist ein zumindest teilweises Belegen mit mineralischen Substraten vorgesehen.

Bekannte schwimmende textile Flächengebilde werden zum Beispiel aus beschichteten Zweiwandtextilien hergestellt, die mit Luft gefüllt sind. Derartige Strukturen sind sehr kostenaufwendig, da sie aus relativ feinen Geweben bestehen und zusätzlich beschichtet werden müssen.

Das Einarbeiten von mit Luft gefüllten Rohren beziehungsweise Schläuchen, wie es in der DE 196 54 031 A1 vorgeschlagen ist, erfordert einen hohen Konfektionsaufwand, da die Schnittenden der Hohlkörper geschlossen werden müssen. Außerdem besteht bei großflächigen Strukturen die Gefahr der Beschädigung der Rohre beziehungsweise Schläuche, wodurch Wasser eindringt und der Auftrieb sinkt.

Aus der EP 0 666 364 A2 ist ein Schwimmseil bekannt, dessen Kern aus geschäumten Kunststoffmaterial besteht und dessen Mantel durch textile Fäden gebildet ist, die in Form des Seilschlagens auf dem Kern angebracht sind. Dieses Schwimmseil weist eine hohe Steifigkeit, einen geringen Biegeradius sowie eine große Dicke auf und ist für eine kostengünstige Herstellung eines schwimmfähigen textilen Flächengebildes nicht geeignet.

Weiterhin offenbart die WO 97/09481 ein Schwimmseil, dessen Kern aus einem zentralen Nylonseil besteht, auf dem eine Vielzahl von Auftriebselementen, bestehend aus geschäumten Kunststoff und sogenannte Pufferelemente angeordnet sind. Die Außenhülle des Schwimmseils wird durch eine Schutzschicht aus Polyurethan gebildet.

Die DE 36 34 307 A1 offenbart ein textiles Flächengebilde, welches ein Grundgewirk aus Kettfäden enthält, die zu Maschenstäbchen geformt sind. Die Maschenstäbchen sind mittels Schußfäden verbunden. Auf einer Seite des Grundgewirkes ist ein Musterfaden schußartig und mustergemäß gelegt. Mindestens abschnittsweise ist der Musterfaden mittels mindestens eines Maschenstäbchens aus einem Hilfskettfaden am Grundgewirk angebunden. Durch diesen Aufbau ergibt sich eine neue, vielgestaltige Mustermöglichkeit des textilen Flächengebildes.

Schwimmfähige Seile sind bereits in der DE-OS 17 60 535 beschrieben, welche einen zusätzlichen Kern aus parallelen Fäden erfordern, der zusammen mit schwimmfähigen Bestandteilen von einer relativ dichten Maschen- oder Gewebestruktur umhüllt wird. Die Herstellung kann deshalb nur mit einer relativ geringen Produktivität erfolgen. Ferner sind auch Schwimmseile bekannt, bei denen walzenförmige Schwimmkörper auf dem Seil aufgereiht sind.

Auch ist bereits aus der DD (WP)11 64 79 ein seil- und strickartiges Erzeugnis bekannt, das vorzugsweise für das Bauwesen zum Verdichten von Fugen und für andere Einsatzgebiete, wie zum Beispiel Schwimmleinen eingesetzt wird. Das schwimmfähige Füllmaterial wird bei dieser Seilstruktur durch eine Maschenhülle aus Fäden umgeben.

Ein Seilereierzeugnis mit den eingangs genannten Merkmalen ist bereits aus der EP 0 666 364 A2 bekannt. Das Schwimmseil besteht aus zwei oder mehreren Strängen, wobei jeder der Stränge eine Kern-Mantel-Struktur aufweist. Dabei wird der Kern als Schwimmkörper durch geschäumtes Kunststoffmaterial oder durch gasgefüllte Kunststoffröhren gebildet, die ggf. über die Längserstreckung hin und wieder eine Einschnürung aufweisen. Dieser für den Auftrieb sorgende Kern wird mittels der Technik des Seilschlagens mit einer Vielzahl textiler Fäden dicht und einer erheblichen Dicke umwunden. Dieses bekannte Schwimmseil ist nur relativ aufwendig herstellbar, wobei darüber hinaus der Auftrieb durch die Vielzahl der den Auftriebskörper umschlingenden, nicht zum Auftrieb beitragenden textilen Fäden reduziert wird.

Die Aufgabe der Erfindung besteht darin, ein schwimmendes textiles Flächengebilde zu schaffen, das einen hohen Auftrieb besitzt, unempfindlich gegenüber Beschädigungen ist und kostengünstig hergestellt werden kann.

Gelöst wird die Aufgabe im wesentlichen durch die im Anspruch 1 angegebenen Merkmale. Vorteilhafte Weiterbildungen sind in den Unteransprüchen beschrieben.

Der wesentliche Vorteil des erfindungsgemäßen schwimmenden textilen Flächengebildes besteht darin, daß die als grobe Fäden verarbeiteten Seilereierzeugnisse aus Luftpolsterfolie einen sehr hohen Aufrieb sichern. Weiterhin ist nur ein geringer Konfektionsaufwand erforderlich, weil die Schnittenden der Luftpolsterfolie nicht verschlossen werden müssen. Bei einer lokalen Beschädigung der eingearbeiteten Luftpolsterseile ist infolge der zahlreichen Luftkammern nur mit einem relativ geringen Auftriebsverlust zu rechnen. Darüber hinaus ist das erfindungsgemäße Flächengebilde wasserdurchlässig.

Nach einem eigenständigen Gedanken der Erfindung ist als Luftpolsterseil für ein erfindungsgemäßes Flächengebilde eine strangartig geformte Luftpolsterfolie vorgesehen, welche mit textilen Fäden umgeben ist, wodurch die Luftpolsterfolie gegen mechanische Einwirkungen geschützt ist. Die textilen Fäden können in Form eines netzartigen Mantels mit bevorzugt großen und groben Maschen angeordnet.

Es ist nach der Erfindung auch möglich, daß die textilen Fäden in Form eines bevorzugt engmaschigen Schlauch- oder Hohlgeflechts angeordnet sind. Durch diese Maßnahme wird die mechanische Stabilität weiter erhöht

Für die Herstellung besonders kompakter Schwimmseile mit hohem elastischen Querschnittsstauchvermögen ist die strangförmige Luftpolsterfolie unmittelbar mit einer grobmaschigen Ummantelung aus Fäden umgeben, die eine radiale Schnürkraft auf die Luftpolsterfolie ausüben.

Um die Luftpolsterfolie gegen Stahlungseinwirkungen zu schützen, ist nach einem weiteren Gedanken der Erfindung die Luftpolsterfolie von einer UV-Schutzfolie umgeben.

Weitere Ziele, Vorteile, Merkmale und Anwendungsmöglichkeiten der vorliegenden Erfindung ergeben sich aus der nachfolgenden Beschreibung von Ausführungsbeispielen anhand der Zeichnungen. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
- Figur 1: eine erste Ausführungsform eines schwimmfähigen textilen Flächengebildes und
- Figur 2: eine zweite Ausführungsform
- Figur 3: im Querschnitt eine erste Ausführungsform eines Luftpolsterseils nach der Erfindung für ein textiles Flächengebilde gemäß Figuren 1 und 2
- Figur 4: den Querschnitt einer zweiten Ausführungsform eines Luftpolsterseils mit einer zusätzlich angeordneten UV-Schutzfolie und
- Figur 5: eine dritte Ausführungsform eines Luftpolsterseils, bei dem der strangförmige Kern aus Luftpolsterfolie mit einer grobmaschigen Ummantelung aus Fäden umgeben ist.

In Figur 1 ist ein schwimmfähiges textiles Flächengebilde in Form eines Kettengewirkes mit mäanderförmig eingearbeitetem Luftpolsterseil 3 dargestellt.

Figur 2 zeigt eine völlige gestreckte Anordnung der Luftpolsterseile 3 in Längsrichtung des Flächengebildes. Durch das zusätzliche Schußf adensystem 4 ist eine besonders hohe Flächendeckung und Querstabilität realisierbar. Die als Durchschuß eingearbeiteten Fäden 2, 4 können auch Teilschüsse sein. Das schwimmende textile Flächengebilde kann auch als Netzstruktur ausgebildet sein. Hierzu ist der Abstand der Maschenstäbchen 1 sowie der Schußfäden 2, 4 entsprechend zu vergrößern. Entsprechend der Erfindung kann die Luftpolsterfolie auch in einem Vliesstoffverband angeordnet sein.

Das in Figur 3 dargestellte schwimmfähige Luftpolsterseil 3 weist eine Kern-Mantel-Struktur von ca. 25 mm Durchmesser auf.

Im Kern ist eine strangartig geformte Luftpolsterfolie 5 angeordnet. Die Strangformung der Luftpolsterfolie 5 kann durch bekannte Falteinrichtungen und trichterförmige Führungsorgane aus einer flachen Folie direkt an einer Ummantelungsmaschine, wie zum Beispiel einer Kern-Mantel-Flechtmaschine, erfolgen und in das Zentrum des Flechtkopfes zugeführt werden.

Um das Kernmaterial vor mechanischen Schäden und UV-Einwirkungen zu schützen, sollte der Mantel aus Fäden relativ dicht beziehungsweise engmaschig sein.

Das in Figur 4 dargestellte schwimmfähige Luftpolsterseil ist für eine Weiterverarbeitung auf einer extrem groben Wirkmaschine bestimmt und besitzt einen netzartigen, bevorzugt grobmaschigen Mantel 7 aus Fäden.

Hierdurch ergeben sich niedrige Materialkosten im Gegensatz zu einem dichten beziehungsweise engmaschigen Mantel aus Fäden.

Die strangartig geformte Luftpolsterfolie 5 ist entsprechend Figuren 4 und 5 von einer UV-Schutzfolie 6 vollständig umhüllt. Hierfür kann eine kostengünstig herstellbare lichtundurchlässige UV-stabile Flachfolie eingesetzt werden.

Die gesamte Seilherstellung kann auf einer mit Greifern arbeitenden Maschenbildungsmaschine besonders effizient erfolgen. Für die Herstellung kompakter Seile mit hohem elastischem Querschnittstauchvermögen besitzt die strangartig geformte Luftpolsterfolie 4 gemäß Figur 5 zusätzlich eine straffe, netzartige Ummantelung aus Fäden 8.

## Patentansprüche

1. Schwimmfähiges textiles Flächengebilde mit eingearbeiteten, luftgefüllten Auftriebskörpern (3), **dadurch gekennzeichnet, dass** die Auftriebskörper als aus Luftpolsterfolie (5) bestehende Luftpolsterseile (3) gemäß Auspruch 5 ausgebildet sind, die von Bindungselementen (1), (2), (4) abgebunden sind.

2. Flächengebilde nach Anspruch 1, **dadurch gekennzeichnet, daß** die Luftpolsterseile (3) mäanderförmig eingearbeitet sind.

3. Flächengebilde nach Anspruch 1, **dadurch gekennzeichnet, daß** die Luftpolsterseile (3) in Längsrichtung gestreckt eingebunden sind.

4. Flächengebilde nach einem der vorhergehenden Ansprüche, **dadurch gekennzeichnet, daß** die Luftpolsterseile (3) in einem Verbundstoff angeordnet sind.

5. Luftpolsterseil (3) für ein Flächengebilde nach einem der Ansprüche 1 bis 4, **gekennzeichnet durch** eine strangartig geformte Luftpolsterfolie (5), welche mit textilen Fäden umgeben ist.

6. Luftpolsterseil (3) nach Anspruch 5, **dadurch gekennzeichnet, dass** die textilen Fäden in Form eines netzartigen Mantels (7) mit bevorzugt großen oder groben Maschen angeordnet sind.

7. Luftpolsterseil (3) nach Anspruch 5 oder 6, **dadurch gekennzeichnet, dass** die textilen Fäden in Form eines engmaschigen Schlauch- oder Hohlgeflechtes ausgebildet sind.

8. Luftpolsterseil (3) nach einem der Ansprüche 5 bis 7, **dadurch gekennzeichnet, dass** die Luftpolsterfolie (5) mit einer grobmaschigen Ummantelung aus Fäden (8) straff umhüllt ist.

9. Luftpolsterseil (3) nach einem der Ansprüche 5 bis 8, **dadurch gekennzeichnet, dass** die Luftpolsterfolie (5) von einer UV-Schutzfolie (6) umhüllt ist.

## Claims

1. Buoyant textile areal structure with worked-in, air-filled buoyancy bodies (3), **characterised in that** the buoyancy bodies are constructed as air cushion cables (3) according to claim 5, which consist of air cushion film (5) and which are linked by binding elements (1, 2, 4).

2. Areal structure according to claim 1, **characterised in that** the air cushion cables (3) are worked-in in meander shape.

3. Areal structure according to claim 1, **characterised in that** the air cushion cables (3) are bound in to extend in longitudinal direction.

4. Areal structure according to one of the preceding claims, **characterised in that** the air cushion cables (3) are arranged in a compound material.

5. Air cushion cable (3) for an areal structure according to one of claims 1 to 4, **characterised by** an air cushion film (5) which is formed in strand shape and which is enclosed by textile threads.

6. Air cushion cable (3) according to claim 5, **characterised in that** the textile threads are arranged in the form of a reticular casing (7) with preferably large or coarse meshes.

7. Air cushion cable (3) according to claim 5 or 6, **characterised In that** the textile threads are constructed in the form of a narrow-mesh hose or cavity weave.

8. Air cushion cable (3) according to one of claims 5 to 7, **characterised in that** the air cushion film (5) is tightly enclosed by a coarse-mesh sheathing of threads (8).

9. Air cushion cable (3) according to one of claims 5 to 8, **characterised in that** the air cushion film (5) is surrounded by an ultraviolet protective film (6).

## Revendications

1. Structure plane textile flottante présentant des corps de flottabilité (3) remplis d'air incorporés, **caractérisée en ce que** les corps de flottabilité sont conçus en tant que cordages à bulles d'air (3) selon la revendication 5, composés de feuilles à bulles d'air (5) et qui sont ligaturés par des éléments de liaison (1), (2), (4).

2. Structure plane selon la revendication 1, **caractérisée en ce que** les cordages à bulles d'air (3) sont incorporés en forme de méandres.

3. Structure plane selon la revendication 1, **caractérisée en ce que** les cordages à bulles d'air (3) sont incorporés étirés dans la direction longitudinale.

4. Structure plane selon l'une des revendications précédentes, **caractérisée en ce que** les cordages à bulles d'air (3) sont disposés dans un composite.

5. Cordage à bulles d'air (3) pour structure plane selon l'une des revendications 1 à 4, **caractérisé par** une feuille à bulles d'air (5) formée en brin et qui est entourée de fils textiles.

6. Cordage à bulles d'air (3) selon la revendication 5, **caractérisé en ce que** les fils textiles sont disposés sous la forme d'une enveloppe réticulée (7) avec des mailles de préférence lâches ou grandes.

7. Cordage à bulles d'air (3) selon la revendication 5 ou 6, **caractérisé en ce que** les fils textiles sont conçus sous la forme d'un tissage tubulaire ou creux à mailles serrées.

8. Cordage à bulles d'air (3) selon l'une des revendications 5 à 7, **caractérisé en ce que** la feuille à bulles d'air (5) est entourée par une enveloppe de fils (8) à grandes mailles.

9. Cordage à bulles d'air (3) selon l'une des revendications 5 à 8, **caractérisé en ce que** la feuille à bulles d'air (5) est entourée par une feuille de protection anti-UV (6).
